# EUROPÄISCHE PATENTSCHRIFT

(11) **EP 3 819 429 B1**
(45) Veröffentlichungstag und Bekanntmachung des Hinweises auf die Patenterteilung: **14.06.2023**
(21) Anmeldenummer: 20000142.8
(22) Anmeldetag: 06.04.2020
(51) Int. Cl.: E01C 3/00, E01C 9/00, E01C 11/22, E01C 13/02

(54) **SYSTEM ZUR BEFESTIGUNG VON OUTDOORFLÄCHEN**
SYSTEM FOR FIXING OUTDOOR SURFACES
SYSTÈME DE FIXATION DES SURFACES EXTÉRIEURES

(30) Priorität: 08.11.2019 DE 202019004560 U
(43) Veröffentlichungstag der Anmeldung: 12.05.2021
(73) Patentinhaber: Heckelsmüller, Jürgen, 87784 Westerheim (DE)
(72) Erfinder: Heckelsmüller, Jürgen, 87784 Westerheim (DE)
(74) Vertreter: Helge, Reiner

(56) Entgegenhaltungen:
- EP-A1- 2 821 550
- DE-A1-102009 032 701
- DE-U1-202012 101 724

## Beschreibung

Die Erfindung betrifft ein System zur hochbelastbaren Befestigung von Outdoorflächen umfassend eine Anzahl von miteinander verbindbaren Profilgitterbauteilen, eine damit befestigte Outdoorfläche sowie ein Verfahren zur Herstellung einer befestigten Outdoorfläche.

Derartige Bauteile aus Kunststoff sind beispielsweise aus der DE 195 29 473 C1 bekannt. Das als Mehrzweckbauteil bezeichnete Profilgitterbauteil ist in einzelne Flächenabschnitte aufgeteilt, die durch integral in das Mehrzweckbauteil eingeformte Federelemente miteinander in Verbindung stehen. Die Federelemente sind bandartig und zusätzlich schlaufenförmig ausgebildet, wodurch eine weitgehende Flexibilität und dennoch fester Zusammenhalt der Mehrzweckbauteile zueinander stattfinden kann. Die Mehrzweckbauteile weisen hakenförmig ausgebildete Kupplungseinrichtungen zur lösbaren Verbindung untereinander auf. Alle Flächenabschnitte der Mehrzweckbauteile sind offen ausgebildet und können nach dem Verlegen mit Erde oder Schotter ausgefüllt werden.

Das DE 20 2012 101 724 U1 offenbart ein Kunststoff-Mehrzweckbauteil, geeignet als Baustein eines aus mehreren Bauteilen bestehenden flächigen Verbundes, umfassend einen umlaufenden Außenrahmen, zumindest teilweise nicht lineare Quer- und Längsstreben, an den Außenseiten des Außenrahmens angeordnete Kupplungseinrichtungen und Mittel zur Höhenverriegelung. Die Bauteile werden beispielsweise zur Begrünung einer Fläche (Parkplatz, Garageneinfahrt usw.) ausgelegt, miteinander verbunden (verrastet) und anschließend mit einem Füllmaterial versehen.

Aus der DE 198 02 885 C1 ist ein Profilgitterbauteil aus Kunststoff mit einer Standfläche zur Auflage auf eine Grundfläche und mit dieser gegenüberliegenden Trittfläche, wobei ein umlaufend geschlossener Rahmen aus Rahmenstreben an dessen Außenfläche eine Anzahl von Kupplungseinrichtungen zum Verbinden benachbarter Bauteile trägt, und wobei gegenüberliegende Innenflächen des Rahmens verbindende Längs- und Querstreben das Innere des Rahmens gitterartig in ein Raster einzelner Durchführungen aufteilen, wobei die Trittfläche durch entlang jeder Strebe vorgesehene Federelemente elastisch verformbar ausgebildet ist.

Die vorgenannten Lösungen sind nicht für eine hochbelastbare Befestigung von Outdoorflächen, insbesondere von Wiesen- oder Rasenflächen als Start- oder Landebahnen für Flugzeuge geeignet.

Die EP 2 821 550 A1 offenbart eine Bodenplatte mit in Reihe und Spalten versetzt zueinander angeordneten Plattenteilen und Aufnahmekammern, wobei die Aufnahmekammern zur Unterseite der Bodenplatte hin Seitenwände aufweisen, die mit einem Boden abgeschlossen sind, und wobei die Plattenteile und die Aufnahmekammern so verteilt sind, dass in allen Eckbereichen der Bodenplatten jeweils Plattenteile und Aufnahmekammern angeordnet sind. Zur Verbindung gleich ausgebildeter Bodenplatten sind an allen Außenseiten der Bodenplatten im Anschluss an die Plattenteile Teil-Aufnahmekammern mit halbem Querschnitt und im Anschluss an die Aufnahmekammern Teil-Plattenteile mit halbem Querschnitt angeformt, wobei die Teil- Aufnahmekammern mit über die Unterseite hinaus verlängerten Seitenwänden versehen sind und Bodenanker bilden. An zwei benachbarten gleichen Außenseiten der Bodenplatten sind an die Außenseiten der verlängerten Seitenwände Schlaufen angeformt, die eingesteckten Seitenwände von Teil-Aufnahmekammern einer gleich ausgebildeten Bodenplatte satt umschließen, die Seitewände der Bodenanker beider Bodenplatten verspannen und die Bodenplatten in einer starren Einheit kippsicher festlegen. Ein Teil oder alle Seitenwände der Aufnahmekammern sind mit Durchbrüchen versehen, die durchgehende Entwässerungskanäle bilden.

Der Nachteil dieser Lösung liegt in einem sehr komplizierten Aufbau. Zur Verbindung der Bodenplatten sind an der Unterseite der Verbindungslaschen Rastelemente angeformt, die in eine Rastaufnahme einer Verbindungsaufnahme der Bodenplatte eingreifen. Ein weiteres Problem sind die auf der Unterseite der Bodenplatten gitterförmig diagonal verlaufenden Streben mit zusätzlich die Streben überragenden Hakenelementen, die ein Stapeln nahezu unmöglich machen.

Die DE 10 2009 032 701 A1 offenbart eine Auflageplatte mit in Reihen und Spalten versetzt zueinander angeordneten, quadratischen Plattenteilen und Aufnahmekammern. Die Seitenwände der Aufnahmekammern sind mit Durchbrüchen versehen, die mit den Durchbrüchen einer Reihe und / oder Spalte von Aufnahmekammern eine durchgehende Öffnung insbesondere einen Kanal bilden. Die Reihen und Spalten der Aufnahmekammern sind so verteilt, dass jeweils eine Aufnahmekammer die Eckbereiche der Auflageplatte bildet.

Als Mittel zum Verbinden benachbarter Auflageplatten sind abstehende Verbindungslaschen mit Rastelementen und Verbindungsaufnahmen mit Rastaufnahmen an den Außenseiten der Auflageplatten angeformt, wobei die Rastelemente beim Verbinden der Auflageplatten in die jeweils in die Rastaufnahme der nächsten Auflageplatte von oben nach unten einrastbar sind und die als Rasthaken ausgebildeten Rastelemente hintergreifen beim Rastvorgang die Rastaufnahme. Bei den Spalten bilden halbe Aufnahmekammern den Abschluss an der oberen und unteren Außenseite der Auflageplatte. Die Seitenwände der halben Aufnahmekammern sind nach unten verlängert und bilden mit den Haken einen Bodenanker, die eine größere Länge als die Seitenwäne der übrigen Aufnahmekammern aufweisen.

Der Nachteil dieser Lösung liegt ebenso in einem sehr komplizierten Aufbau. Zur Verbindung der Bodenplatten sind an der Unterseite der Verbindungslaschen Rastelemente angeformt, die in eine Rastaufnahme einer Verbindungsaufnahme der Bodenplatte eingreifen. Ein weiteres Problem sind die nach unten verlängerten Seitenwände der halben Aufnahmekammern, die mit den Haken einen Bodenanker bilden, die eine größere Länge als die Seitenwäne der übrigen Aufnahmekammern aufweisen, wodurch ein platzsparendes Stapeln nahezu unmöglich ist.

Der Erfindung liegt nunmehr die Aufgabe zu Grunde, ein System zur hochbelastbaren Befestigung von Outdoorflächen mittels miteinander verbindbaren Profilgitterplatten zu schaffen, wobei diese, insbesondere auf Rasen- oder Wiesenflächen, mittels Walzen und / oder Vibration in den Boden einbringbar sind, sich mit dem Untergrund verhaken und die Fläche befestigten, befahrbar machen aber nicht versiegeln. Des Weiteren sollen die Profilgitterplatten einen einfachen Aufbau aufweisen, platzsparend stapelbar sein und Längenausdehnungen aufgrund Temperaturschwankungen ausgleichen.

Diese Aufgabe wird erfindungsgemäß durch ein System mit den Merkmalen des Anspruches 1 und durch ein Verfahren mit den Merkmalen des Anspruches 8 gelöst.

Erfindungsgemäß wird die Aufgabe dadurch gelöst, dass das System zur Befestigung eine Anzahl von miteinander verbindbaren Profilgitterbauteilen, die an den äußeren umlaufenden Seitenflächen Kupplungselemente und Ausnehmungen zum Aufnehmen der Kupplungselemente aufweisen, umfasst, wobei die Profilgitterbauteile reihenweise abwechselnd aus Laufflächenabschnitten und hohlen Abschnitten gebildet werden, wobei die Laufflächenabschnitte und hohle Abschnitte reihenweise versetzt sind, und die Laufflächenabschnitte mit vier Seitenendflächen umgeben sind und untereinander mit einem Verbindungsabschnitt in Verbindung stehen und auf den Außenseiten jeweils halbe Laufflächenabschnitte abwechselnd angeordnet sind, wobei diese beim Zusammensetzen der Profilgitterbauteile einen ganzen Laufflächenabschnitt bilden. Die Profilgitterbauteile können eine quadratische oder eine rechteckige Form aufweisen und bestehen aus einem Kunststoff.

Die Verbindung der Profilgitterbauteile untereinander kann in zweierlei Hinsicht erfolgen. Zum einen sind erfindungsgemäß an zwei im rechten Winkel zueinander angeordneten Seitenbereichen jeweils am halben Laufflächenabschnitt pilzkopfartige Verbindungselemente und jeweils zwei elastische federnde Nasen und an den halben Laufflächenabschnitten der gegenüberliegenden Seitenbereiche Rastöffnungen zur Aufnahme der pilzkopfartigen Verbindungselemente angeordnet sind.

Zum anderen weisen die jeweils an den Seitenflächen der Profilgitterbauteile angeordneten halben Laufflächenabschnitte Rastöffnungen mit zwei elastisch federnden Nasen auf, in denen jeweils zur Verbindung benachbarter Profilgitterbauteile Verbindungselemente mit zwei an den Enden angeordneten Pilzköpfen einrastbar sind.

Durch die an den halben Laufflächenabschnitten angeordneten federbelasteten Nasen sind erfindungsgemäß diese als Dehnelemente Materialdehnungen vollständig aufnehmbar bzw. können als eine elastische Verbindung der Profilgitterplatten untereinander wirken.

Auf der Unterseite der Seitenendflächen, die die hohlen Abschnitte zwischen den Laufflächenabschnitten umgeben, sind hakenförmige Elemente angeordnet. Sofern die hohlen Abschnitte mit sich kreuzenden Stegen im Innenraum versehen sind, können im Kreuzungspunkt ebenfalls hakenförmige Elemente angeordnet sein.

Beim Einbringen der Profilgitterbauteile in eine Outdoorfläche, vorzugsweise einer Rasenfläche, werden diese untereinander verbunden, auf die Oberfläche gelegt und mittels Vibrationswalzen in den Boden eingedrückt. Durch die besondere Gestaltung auf der Unterseite der Profilgitterbauteile, an der hakenförmige Elemente angeordnet sind, verhaken sich die Profilgitterbauteile im Wurzelwerk der Rasenfläche und verhindern somit das Abheben beim Start von Flugzeugen durch den entstehenden Unterdruck aus dem Boden bzw. dem Untergrund.

Die Laufflächenabschnitte der Profilgitterbauteile sind mit Durchbrüchen und Noppen versehen. Die Durchbrüche können regel- oder unregelmäßige geometrische Formen annehmen. Wasser kann durch die Durchbrüche einsickern, wodurch ein Absterben des Wurzelwerkes und damit ein Lösen der Profilgitterbauteile vom Untergrund vermieden wird. Bei landenden oder startenden Flugzeugen entsteht unterhalb der Tragflächen ein Unterdruck, wodurch lose Profilgitterbauteile angehoben werden können und sich damit die Profilgitterbauteilfläche vom Untergrund lösen.

Dadurch, das Wasser in den Wurzelbereich unterhalb der Laufflächenabschnitte eindringen kann, bleibt das Wurzelwerk der Rasenpflanzen erhalten und somit bleiben auch die Profilgitterbauteile mittels hakenförmiger Elemente fest im Boden verankert.

Durch die Anordnung von Noppen auf der Oberfläche der Laufflächenabschnitte der Profilgitterbauteile erfolgt eine Verbesserung des Rollwiderstandes um etwa 20 % gegenüber der reinen Rasenfläche.

Die mit dem System befestigte Fläche ist eine Flugbetriebsfläche, insbesondere eine Roll- und/oder Landebahn, dessen Untergrund eine Rasen- oder Wiesenfläche ist. Das aus den einzelnen Profilgitterbauteilen zusammengesetzte System, wobei die einzelnen Profilgitterbauteile mittels der Verbindungselemente, die in entsprechende Rastöffnungen eingreifen, zusammensetzbar sind, werden auf die Outdoorfläche aufgelegt und mittels Walzen und/oder Vibration in den Boden eingebracht.

Die damit ausgerüstete Flugbetriebsfläche hat einen CBR-Wert, der in einem Versuch die Tragfähigkeit von Boden bestimmt, in einem Bereich von 9 % bis 30 %, bevorzugt einen CBR-Wert im Bereich von 19 % bis 24 %. Je nach Untergrund weist die Grundtraglast nach Einbringen des erfindungsgemäßen Systems einen Betrag von 35 bis 125 MN auf.

Anhand eines Ausführungsbeispiels soll die Erfindung näher beschrieben werden. Es zeigen:
- Figur 1-: Draufsicht des Profilgitterbauteils
- Figur 2-: Ansicht von unten des Profilgitterbauteils
- Figur 3-: Ausschnitt des Profilgitterbauteils

Die Figur 1 zeigt das Profilgitterbauteil **1** in perspektivischer Darstellung in der Draufsicht. Das Profilgitterbauteil **1** umfasst Laufflächenabschnitte **2** und offene Abschnitte **3,** die reihenweise versetzt sind, wobei die Laufflächenabschnitte **2** von vier Seitenendflächen **7** umgeben sind und die Laufflächenabschnitte mittels der Verbindungsabschnitte **6** derart untereinander verbunden sind, dass sich der offene Abschnitt **3** ergibt. An den jeweils offenen Abschnitten **3** sind halbe Laufflächenabschnitte **2a** angeordnet, an denen entweder ein Verbindungselement **8** oder einen Rastöffnung **10** vorgesehen sind. Die Laufflächenabschnitte **2** liegen auf der dem Verlegegrund abgewandten Seite des Profilgitterbauteils **1.**

Auf der Oberfläche der Laufflächenabschnitte **2** sind Noppen in Form von Pyramidenstümpfen vorgesehen, die eine Verbesserung des Rollwiderstandes bewirken. Des Weiteren sind in der Oberfläche der Laufflächenabschnitte **2** Durchbrüche vorgesehen, durch die das Oberflächenwasser in die darunterliegenden Wurzelbereiche der Rasenfläche eindringen kann, um so zu verhindern, dass das Wurzelwerk abstirbt. Gleichzeitig erfolgt auch eine Belüftung des Untergrundes unterhalb der Laufflächenabschnitte **2.**

Die Verbindungselemente **8** sind pilzkopfförmig ausgebildet und bewirken zusammen mit den Nasen **9** eine elastische Verbindung der Profilgitterbauteile untereinander und können so auch Längenausdehnungen aufgrund Temperaturschwankungen ausgleichen.

Die Figur 2 zeigt das Profilgitterbauteil **1** in perspektivischer Darstellung in der Ansicht von unten. An den Seitenendflächen **7** sind hakenförmige Elemente **11** vorgesehen. Diese dienen dazu, die Profilgitterbauteile **1** nach dem Einwalzen in die Rasenfläche im Wurzelwerk zu verankern.

Die Figur 3 zeigt einen Ausschnitt der Profilgitterbauteil **1** in der Ansicht von unten. Zur Verstärkung können in die Räume der Laufflächenabschnitte **2** und / oder der offenen Abschnitte **3** sich kreuzende Stege **12** zur weiteren Stabilisierung angeordnet werden. Auf den Stegen **12** oder den Kreuzungspunkten der Stege **12** sind hakenförmige Elemente **11** angeordnet, die der Verankerung der Profilgitterplatten **1** im Untergrund dienen.

Durch den Einsatz des erfindungsgemäßen Systems werden befestigte Roll- bzw. Landebahnen als Flugbetriebsflächen, die sich durch ein verbessertes Rollverhalten der Flugzeuge gegenüber reinen Gras- oder Rasenflächen sowie kürzere Startstrecken auszeichnen. Des Weiteren wird das Einsinken der Flugzeuge bei schlechter Witterung sicher vermieden.

Die elastische Anordnung der Profilgitterbauteile sichert eine stabile Grundlage für die Roll- bzw. Startbahnen als Flugbetriebsflächen sowie deren notwendige Haftung.

Ein besonderer Vorteil des erfindungsgemäßen Systems liegt darin, dass die Profilgitterbauteile in die bestehenden Untergründe, wie Rasen- oder Grasflächen eingewalzt werden und die Gitterplatten nicht, wie im bekannten Stand der Technik beschrieben, auf die Oberfläche verlegt werden und anschließend beispielsweise mit Mutterboden verfüllt und bepflanzt werden.

### Bezugszeichenaufstellung

- 1 -: Profilgitterbauteil
- 2 -: Laufflächeabschnitt
- 2 a -: halber Laufflächenabschnitt
- 3 -: offener Abschnitt
- 4 -: Durchbrüche
- 5 -: Noppen
- 6 -: Verbindungsabschnitt
- 7 -: Seitenendflächen
- 8 -: Verbindungselement
- 9 -: Nasen
- 10 -: Rastöffnung
- 11 -: hakenförmiges Element
- 12 -: Stege

## Patentansprüche

1. System zur Befestigung von Outdoorflächen umfassend eine Anzahl von miteinander verbindbaren Profilgitterbauteilen (1), die an den äußeren umlaufenden Seitenflächen Kupplungselemente und Ausnehmungen zum Aufnehmen der Kupplungselemente aufweisen, und reihenweise abwechselnd aus Laufflächenabschnitten (2) und offenen Abschnitten (3) gebildet werden, wobei die Laufflächenabschnitte (2) und offenen Abschnitte (3) reihenweise versetzt sind, und die Laufflächenabschnitte (2) mit vier Seitenendflächen (7) umgeben sind und untereinander mit einem Verbindungsabschnitt (6) in Verbindung stehen und auf den Außenseiten jeweils halbe Laufflächenabschnitte (2a) abwechselnd angeordnet sind, wobei diese beim Zusammensetzen der Profilgitterbauteile (1) untereinander einen ganzen Laufflächenabschnitt (2) bilden, wobei an zwei im rechten Winkel zueinander angeordneten Seitenbereichen jeweils am halben Laufflächenabschnitt (2a) ein pilzkopfartiges Verbindungselement (8) und zwei elastisch federnde Nasen (9) und an den halben Laufflächenabschnitten (2a) der gegenüberliegenden Seitenbereiche Rastöffnungen (10) zur Aufnahme der pilzkopfartigen Verbindungselemente (8) angeordnet sind, wobei durch die Nasen (9) als Dehnelemente Materialausdehnungen vollständig aufnehmbar sind.

2. System nach Anspruch 1, **dadurch gekennzeichnet, dass** die Laufflächenabschnitte (2) Durchbrüche in regel- oder unregelmäßige geometrische Form und pyramidenstumpf- oder kegelstumpfförmige Noppen aufweisen.

3. System nach Anspruch 1 und 2, **dadurch gekennzeichnet, dass** auf der Unterseite der Seitenendflächen (7) mindestens ein hakenförmiges Element (11) angeordnet ist.

4. System nach Anspruch 1 bis 3, **dadurch gekennzeichnet, dass** in den Laufflächenabschnitten (2) und / oder in den offenen Abschnitten (3) sich kreuzende Stege (12) angeordnet sind und an den Kreuzungspunkten der Stege (12) hakenförmige Elemente (11) angeordnet sind.

5. System nach Anspruch 1 bis 4, **dadurch gekennzeichnet, dass** auf der Unterseite des pilzkopfartigen Verbindungselements (8) ein hakenförmiges Element (11) angeordnet ist.

6. Mit dem System nach Anspruch 1 befestigte Outdoorfläche, **dadurch gekennzeichnet, dass** diese eine Flugbetriebsfläche, insbesondere eine Roll- und/oder Landebahn, ist, wobei die Flugbetriebsfläche einen CBR-Wert im Bereich von 9 bis 30 %, bevorzugt einen CBR-Wert im Bereich von 19 bis 24 %, aufweist.

7. Befestigte Outdoorfläche nach Anspruch 6, **dadurch gekennzeichnet, dass** die Flugbetriebsfläche je nach Untergrund durch Einbringen des Systems aus Profilgitterabschnitten (1) eine Grundtraglast von 35 bis 125 MN aufweist.

8. Verfahren zur Herstellung einer befestigten Outdoorfläche mit dem System nach Anspruch 1, **dadurch gekennzeichnet, dass** das aus den einzelnen Profilgitterbauteilen (1) zusammengesetzte System, dessen_einzelnen Profilgitterbauteile (1) mittels der pilzkopfartigen Verbindungselemente (8) auf der einen Seitenfläche der Profilgitterbauteile (1) mit den Rastöffnungen (10) auf der anderen Seite des nächsten Profilgitterbauteils (1) verrastet werden, auf die Outdoorfläche aufgelegt und mittels Walzen und/oder Vibration in den Boden der Outdoorfläche eingebracht wird.

## Claims

1. System for fastening outdoor surfaces comprising a number of interconnectable profile grating components (1) which have coupling elements and recesses for receiving coupling elements on the outer circumferential side surfaces and are composed of alternating rows of tread surface sections (2) and open sections (3), wherein the rows of tread surface sections (2) and open sections (3) are staggered, and the tread surface sections (2) are surrounded by four side end faces (7) and are connected to one another by a connecting section (6), and half tread surface sections (2a) are alternately arranged on the outer sides, wherein these form a whole tread surface section (2) when the profile grating components (1) are assembled with one another, wherein a mushroom-head-like connecting element (8) and two elastically resilient spring lugs (9) are arranged on two side sections arranged at right angles to one another on each half tread surface section (2a) and latching openings (10) are arranged on the half tread surface sections (2a) of the opposite side sections for receiving the mushroom-head-like connecting elements (8), wherein material expansions can be completely absorbed by the lugs (9) as expansion elements.

2. System according to claim 1, **characterised in that** the tread surface sections (2) have apertures of regular or irregular geometric shape and frustum of pyramid-shaped or frustum of cone-shaped knobs.

3. System according to claims 1 and 2, **characterised in that** at least one hook-shaped element (11) is arranged on the underside of the side end faces (7).

4. System according to claims 1 to 3, **characterised in that** crossing webs (12) are arranged in the tread surface sections (2) and/or in the open sections (3) and hook-shaped elements (11) are arranged at the crossing points of the webs (12).

5. System according to claims 1 to 4, **characterised in that** a hook-shaped element (11) is arranged on the underside of the mushroom-head-like connecting element (8).

6. Outdoor surface paved with the system according to claim 1, **characterised in that** it is an aircraft movement area, in particular a taxiway and/or runway, wherein the aircraft movement surface has a CBR value in the range from 9% to 30%, preferably a CBR value in the range from 19% to 24%.

7. Paved outdoor surface according to claim 6, **characterised in that** the aircraft movement area has a basic bearing load of 35 to 125 MN, depending on the subsoil, thanks to the installation of the system of profile grating components (1).

8. Method for assembling a paved outdoor surface using the system according to claim 1, **characterised in that** the system composed of individual profile grating components (1), the individual profile grating components (1) of which are latched by means of the mushroom-head-like connecting elements (8) on one side surface of the profile grating components (1) with the latching openings (10) on the other side of the adjacent profile grating component (1), is placed on the outdoor area and embedded into the subsoil of the outdoor area by means of rolling and/or vibration.

## Revendications

1. Système de fixation de surfaces extérieures comprenant multiples éléments de construction de type caillebotis (1) pouvant être reliés les uns aux autres, qui présentent sur les surfaces latérales extérieures des éléments d'accouplement et des évidements pour recevoir les éléments d'accouplement, et qui sont formés en rangées alternées de sections de surface de roulement (2) et de sections ouvertes (3), les sections de surface de roulement (2) et les sections ouvertes (3) étant décalées en rangées, et les sections de surface de roulement (2) étant entourées de quatre surfaces d'extrémité latérales (7) et étant connectées entre elles par une section de connexion (6), et des demi-sections de surface de roulement (2a) étant disposées en alternance sur les côtés extérieurs, les deux moitiés formant une section de surface de roulement (2) entière lors de l'assemblage des éléments de grille profilée (1), un élément de connexion en forme de champignon (8) et deux ergots (9) élastiques étant disposés sur deux zones latérales disposées à angle droit l'une par rapport à l'autre, respectivement sur la demi-section de surface de roulement (2a), et des ouvertures d'encliquetage (10) étant disposées sur les demi-sections de surface de roulement (2a) des zones latérales opposées pour recevoir les éléments de connexion en forme de champignon (8), les extensions de matériau pouvant être entièrement absorbées par les ergots (9) en tant qu'éléments expansibles. 1

2. Système selon la revendication 1, **caractérisé en ce que** les parties de la bande de roulement (2) présentent des percements de forme géométrique régulière ou irrégulière et des picots en forme de pyramide tronquée ou de cône tronqué.

3. Système selon les revendications 1 et 2, **caractérisé en ce qu'**au moins un élément en forme de crochet (11) est disposé sur la face inférieure des faces d'extrémité latérales (7).

4. Système selon les revendications 1 à 3, **caractérisé en ce que** des nervures croisées (12) sont disposées dans les sections de surface de roulement (2) et/ou dans les sections ouvertes (3) et **en ce que** des éléments en forme de crochets (11) sont disposés aux points de croisement des nervures (12).

5. Système selon les revendications 1 à 4, **caractérisé en ce qu'**un élément en forme de crochet (11) est disposé sur la face inférieure de l'élément de connexion en forme de champignon (8).

6. Surface de terrain vague fixée avec le système selon la revendication 1, **caractérisée en ce que** celle-ci est une surface d'exploitation aérienne, en particulier une piste de roulement et/ou d'atterrissage, la surface d'exploitation aérienne présentant une valeur CBR dans la plage de 9 à 30 %, de préférence une valeur CBR dans la plage de 19 à 24 %.

7. Surface de terrain vague fixée selon la revendication 6, **caractérisée en ce que** la surface d'exploitation aérienne présente une charge portante de base de 35 à 125 MN, selon le sous-sol, grâce à l'insertion du système de d'éléments de construction de type caillebotis (1),

8. Procédé d'assemblage d'une surface de terrain vague consolidée avec le système selon la revendication 1, **caractérisé en ce que** le système composé des différents éléments de construction de type caillebotis (1), dont les différents éléments de construction de type caillebots (1) sont encliquetés au moyen des éléments de connexion en forme de champignon (8) sur une surface latérale des éléments de construction de type caillebotis (1) avec les ouvertures d'encliquetage (10) sur le côté de l'élément de construction de type caillebotis (1) faisant face, est posé sur la surface de terrain vague et mis en place dans le sol de la surface de terrain vague au moyen de rouleaux et/ou de vibrations.
